# EUROPÄISCHE PATENTSCHRIFT

(11) **EP 1 991 774 B1**
(45) Veröffentlichungstag und Bekanntmachung des Hinweises auf die Patenterteilung: **02.06.2010**
(21) Anmeldenummer: 07703953.5
(22) Anmeldetag: 17.01.2007
(51) Int. Cl.: F02M 47/02, F02M 61/20

(54) **BRENNSTOFFEINSPRITZVENTIL**
FUEL INJECTION VALVE
SOUPAPE D'INJECTION DE CARBURANT

(30) Priorität: 28.02.2006 DE 102006009070
(43) Veröffentlichungstag der Anmeldung: 19.11.2008
(73) Patentinhaber: Robert Bosch GmbH, 70442 Stuttgart (DE)
(72) Erfinder: BRUETSCH, Uwe, 70174 Stuttgart (DE); UHLMANN, Dietmar, 71404 Korb (DE)
(86) Internationale Anmeldenummer: PCT/EP2007/050456
(87) Internationale Veröffentlichungsnummer: WO 2007/098988

(56) Entgegenhaltungen:
- EP-A- 1 154 152
- EP-A- 1 650 427
- WO-A-2004/104403
- WO-A-2006/012658

## Beschreibung

### Stand der Technik

Die Erfindung betrifft ein Brennstoffeinspritzventil für Brennstoffeinspritzanlagen von Brennkraftmaschinen. Speziell betrifft die Erfindung einen Injektor für Brennstoffeinspritzanlagen von luftverdichtenden, selbstzündenden Brennkraftmaschinen.

Aus der DE 101 45 862 A1 ist ein Ventil zum Steuern von Flüssigkeiten bekannt. Dabei ist ein Steuerraum vorgesehen, der über eine Zulaufdrossel mit einem Hochdruckbereich und über eine Ablaufdrossel mit einem Ventilraum verbunden ist. Ferner ist der Ventilraum einerseits über einen Bypass direkt mit dem Hochdruckbereich und andererseits mit einem Niederdruckbereich verbunden. Ein Ventilbolzen kann dabei den Durchlass zum Niederdruckbereich an einem Sitz freigeben beziehungsweise verschließen, wobei es im vollständig geöffneten Zustand zusätzlich den Bypass verschließt.

WO 2004/104403 A1 offenbart ebenfalls ein ähnliches Ventil.

Das aus der DE 101 45 862 A1 bekannte Ventil zum Steuern von Flüssigkeiten hat den Nachteil, dass im drucklosen Zustand der Sitz zum Niederdruckbereich mittels des Ventilbolzens gegebenenfalls nicht vollständig geschlossen ist. Beim Aufbau des Druckes im Ventil kann es daher zu einer gewissen Verzögerung kommen, bis eine Betriebsbereitschaft eintritt. Hierbei ist es denkbar, dass eine Ventilfeder eingesetzt wird, die den Ventilbolzen in eine gewünschte Ausgangsstellung verstellt. Eine Ventilfeder hat jedoch den Nachteil, dass Querkräfte auftreten, so dass ein unerwünschter Verschleiß am Sitz auftritt und gegebenenfalls eine Beschädigung des Sitzes, insbesondere durch Kavitation, verursacht wird.

### Offenbarung der Erfindung

### Vorteile der Erfindung

Das erfindungsgemäße Brennstoffeinspritzventil mit den Merkmalen des Anspruchs 1 hat demgegenüber den Vorteil, dass der Ventilbolzen zumindest im Wesentlichen ohne Querkräfte oder mit verschwindenden Querkräften in Richtung der Ausgangsstellung beaufschlagt ist, so dass ein Verschleiß an einer Dichtkante zum Niederdruckbereich verringert ist. Beschädigungen am Sitz, beispielsweise durch Kavitation, können ebenfalls verhindert oder verringert werden.

Durch die in den Unteransprüchen aufgeführten Maßnahmen sind vorteilhafte Weiterbildungen des im Anspruch 1 angegebenen Brennstoffeinspritzventils möglich.

Vorteilhaft ist es, dass das Ventil einen Ventilsitzkörper aufweist, der zum Schließen der Verbindung zwischen dem Ventilraum und dem Niederdruckbereich über die Abflussöffnung mit einem Dichtkegel des Ventilbolzens zu einem Dichtsitz zusammenwirkt. Dabei ist der Dichtsitz zwischen dem Dichtkegel und dem Ventilsitzkörper an einer Dichtkante des Ventilsitzkörpers ausgebildet, wobei die Wellfeder den Dichtkegel gleichmäßig gegen die Dichtkante presst. Der Ventilsitzkörper ist vorzugsweise Teil einer Ventilplatte. Dadurch wird eine gleichmäßige Beaufschlagung der Dichtkante erreicht, wobei insbesondere eine punktuelle Belastung der Dichtkante, wie sie bei Querkräften auftreten kann, verhindert ist, so dass ein Verschleiß des Ventilbolzens oder des Ventilsitzkörpers speziell im Bereich der Dichtkante verhindert ist. Dadurch ist der Ventilraum im Ausgangszustand zuverlässig gegenüber dem Niederdruckbereich verschlossen, so dass ein rascher Druckaufbau beim Inbetriebsetzen des Brennstoffeinspritzventils ermöglicht und das Auftreten von Kavitation am Sitz zum Niederdruckbereich verhindert ist.

Vorteilhaft ist es, dass die Wellfeder zumindest eine in einer axialen Richtung verlaufende schlitzförmige Aussparung aufweist. Dadurch kann zum einen die Federrate verringert werden, um eine weiche Ausgestaltung der Wellfeder zu ermöglichen. Zum anderen ermöglicht die Aussparung ein Durchströmen von Brennstoff, so dass Brennstoff (Kraftstoff), der über den Umgehungskanal (Bypass) in den Ventilraum fließt, im Wesentlichen ungehindert in den Ventilraum gelangen kann. Dabei ist es besonders vorteilhaft, dass mehrere solcher Aussparungen vorgesehen sind, wobei diese gleichmäßig über einen Umfang der Wellfeder verteilt sind, um das Auftreten von Querkräften zu verhindern.

Die Wellfeder kann auch an einer oder beiden Stirnseiten jeweils eine oder mehrere nutförmige Aussparungen aufweisen, die den Brennstofffluss aus dem Inneren der Wellfeder in den übrigen Ventilraum ermöglichen. Anstelle einer oder mehrerer nutförmiger Aussparungen kann auch eine wellenförmige Ausgestaltung der Stirnseite, eine gezackte Stirnseite oder dergleichen vorgesehen sein.

Vorteilhaft ist es, dass die Wellfeder mehrere bauchförmige Abschnitte aufweist, an denen die Wellfeder radial nach außen gewölbt ist. Die bauchförmigen Abschnitte ermöglichen ein Einfedern der Wellfeder, wobei durch die Anzahl und die Ausgestaltung der bauchförmigen Abschnitte eine Vorgabe der Federrate möglich ist. Dabei kann die Wellfeder auch einen oder mehrere gerade Abschnitte aufweisen, an denen sich ein Durchmesser der Wellfeder ändert, das heißt, die zumindest teilweise in radialer Richtung verlaufen. Diese geraden Abschnitte können im unbelasteten Zustand auch radial orientiert sein und ermöglichen eine weitere Verringerung der Federrate, um eine weiche Ausgestaltung der Wellfeder zu erreichen.

Die Wellfeder kann im Wesentlichen aus einem hülsenförmigen Metallblech gebildet sein, das beispielsweise eine Blechstärke von 0,1 mm, 0,15 mm oder 0,2 mm aufweist.

### Zeichnung

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
- Fig. 1: ein erstes Ausführungsbeispiel eines erfindungsgemäßen Brennstoffeinspritzventils in einer auszugsweisen, schematischen Schnittdarstellung;
- Fig. 2: den in Fig. 1 mit II bezeichneten Ausschnitt des Brennstoffeinspritzventils des ersten Ausführungsbeispiels in weiterem Detail;
- Fig. 3: den in Fig. 2 mit III bezeichneten Ausschnitt einer Wellfeder gemäß einem zweiten Ausführungsbeispiel der Erfindung;
- Fig. 4: einen Schnitt durch die in Fig. 2 gezeigte Wellfeder entlang der mit IV bezeichneten Schnittlinie und
- Fig. 5: eine Wellfeder entsprechend der in Fig. 2 dargestellten Seitenansicht gemäß einem dritten Ausführungsbeispiel der Erfindung.

### Beschreibung der Ausführungsbeispiele

Fig. 1 zeigt ein Ausführungsbeispiel eines Brennstoffeinspritzventils 1 der Erfindung in einer teilweisen, schematischen Schnittdarstellung. Das Brennstoffeinspritzventil 1 kann insbesondere als Injektor für Brennstoffeinspritzanlagen von gemischverdichtenden, selbstzündenden Brennkraftmaschinen dienen. Insbesondere eignet sich das Brennstoffeinspritzventil 1 für Nutzkraftwagen oder Personenkraftwagen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen 1 führt. Das erfindungsgemäße Brennstoffeinspritzventil 1 eignet sich jedoch auch für andere Anwendungsfälle.

Das Brennstoffeinspritzventil 1 weist ein aus mehreren Teilen bestehendes Gehäuse 2 auf, das mit einem Düsenkörper 3 verbunden ist. Der Düsenkörper 3 ist dabei mittels einer Düsenspannmutter 5 mit einem Haltekörper 26 des Gehäuses 2 verbunden. An dem Düsenkörper 3 ist ein Nadelsitz 4 ausgebildet, der mit einer Düsennadel 6 zu einem Dichtsitz zusammenwirkt. Dabei ist die Düsennadel 6 so ausgebildet, dass sie an einem dem Dichtsitz abgewandten Ende mit einer Hülse 7 und einer Drosselplatte 8 einen Steuerraum 9 einschließt. Im Betrieb des Brennstoffeinspritzventils 1 befindet sich im Steuerraum 9 unter einem gewissen Druck stehender Brennstoff. In Abhängigkeit von dem im Steuerraum 9 herrschenden Druck des Brennstoffs erfolgt eine Betätigung der Düsennadel 6, wobei sich bei einem niedrigen Druck im Steuerraum 9 der zwischen der Düsennadel 6 und dem Nadelsitz 4 des Düsenkörpers 3 gebildete Dichtsitz öffnet, so dass Brennstoff aus einem Brennstoffraum 10 über den geöffneten Dichtsitz und zumindest ein Spritzloch 11 in den Brennraum einer Brennkraftmaschine abgespritzt wird. Ferner ist ein Brennstoffeinlassstutzen 12 vorgesehen, der mittels einer geeigneten Brennstoffleitung mit einem Common-Rail oder dergleichen verbindbar ist, wobei der Brennstoffeinlassstutzen 12 über einen im Inneren des Ventilgehäuses 2 vorgesehenen Brennstoffkanal 13 mit dem Brennstoffraum 10 verbunden ist. Der Brennstoffraum 10 und der Brennstoffkanal 13 sind Teil eines Hochdruckbereichs 14, in dem im Betrieb des Brennstoffeinspritzventils 1 unter hohem Druck stehender Brennstoff vorgesehen ist.

Der Steuerraum 9 ist über eine Zulaufdrossel 15 mit dem Brennstoffkanal 13 des Hochdruckbereichs 14 verbunden. Ferner ist der Steuerraum 9 über eine Ablaufdrossel 16 mit einem Ventilraum 17 eines Ventils 18 verbunden. Das Ventil 18 ist vorzugsweise als Schaltventil 18 ausgestaltet. Außerdem ist ein Umgehungskanal 19 vorgesehen, über den der Brennstoffraum 10 des Hochdruckbereichs 14 unter Umgehung der Zulaufdrossel 15, des Steuerraums 9 und der Ablaufdrossel 16 direkt mit dem Ventilraum 17 verbindbar ist. Der Umgehungskanal 19 ist ein Bypass 19, der insbesondere als Bypassbohrung 19 ausgestaltet sein kann. Das Ventil 18 weist einen Ventilbolzen 24 mit einem Bolzenabschnitt 20 und einem Dichtkegel 22, eine Wellfeder 21, die den Bolzenabschnitt 20 umfänglich umschließt, und einen Ventilsitzkörper 23 auf, der mit dem Dichtkegel 22 zu einem Dichtsitz zusammenwirkt. Dabei ist der Ventilsitzkörper 23 an einer Ventilplatte 25 ausgebildet. Der Aufbau und die Ausgestaltung des Ventils 18 ist anhand der Fig. 2 im Detail weiter beschrieben.

Das Brennstoffeinspritzventil 1 weist einen im Inneren des Gehäuses 2 angeordneten piezoelektrischen Aktor 30 auf, der über einen hydraulischen Koppler 31, welcher insbesondere als Hubübersetzungseinrichtung 31 ausgestaltet sein kann, mit dem Ventilbolzen 24 in Wirkverbindung steht. Beim Betätigen des Aktors 30 wird der zwischen dem Dichtkegel 22 und dem Ventilsitzkörper 23 der Ventilplatte 25 gebildete Dichtsitz geöffnet, so dass ein Druck des Brennstoffs im Steuerventilraum 17 abfällt, wodurch Brennstoff aus dem Steuerraum 9 über die Ablaufdrossel 16 in den Ventilraum 17 nachströmt. Dadurch wird der Druck im Steuerraum 9 verringert, so dass Brennstoff aus dem Brennstoffraum 10 über das Spritzloch 11 eingespritzt wird. Beim Zurückstellen des Ventilbolzens 24 in eine Ausgangsstellung, in der der zwischen dem Steuerventilschließkörper 22 und dem Steuerventilsitzkörper 23 gebildete Dichtsitz geschlossen ist, kann Brennstoff aus dem Hochdruckbereich über den Umgehungskanal 19 in den Ventilraum 17 einfließen, wodurch der Druck im Ventilraum 17 rasch ansteigt. Dabei kann es auch zu einem Rückfluss von Brennstoff aus dem Ventilraum 17 in den Steuerraum 9 kommen. Der bedingte Anstieg des Druckes im Steuerraum 9 führt dann zum Schließen des Brennstoffeinspritzventils 1, so dass der Einspritzvorgang beendet wird. Das Ventil 18 ermöglicht eine vorteilhafte Vorgabe des Einspritzverlaufs auch für kurze Einspritzzeiten.

Fig. 2 zeigt den in Fig. 1 mit II bezeichneten Ausschnitt des Brennstoffeinspritzventils 1 in weiterem Detail. Der Bolzenabschnitt 20 des Ventilbolzens 24 ist innerhalb des Ventilraums 17 vorgesehen. Der Dichtkegel 22 des Ventilbolzens 24 ist teilweise innerhalb des Ventilraums 17 vorgesehen und verschließt in der in der Fig. 2 dargestellten Ausgangsstellung eine Abflussöffnung 35 des Ventilraums 17, über die der Ventilraum 17 mit einem Niederdruckbereich 36 verbunden ist. Aus dem Ventilraum 17 in den Niederdruckbereich 36 fließender Brennstoff kann beispielsweise über eine Rückführleitung in einen Tank der Brennkraftmaschine geleitet werden. In der dargestellten Ausgangsstellung ist zwischen dem Dichtkegel 22 und einer an dem Ventilsitzkörper 23 der Ventilplatte 25 ausgebildeten Dichtkante 37 ein Dichtsitz gebildet, um die Abflussöffnung 35 zu verschließen. Der Dichtkegel 22 des Ventilbolzens 24 liegt an einem zylindrischen Ansatz 38 an einem Verbindungselement 39 des hydraulischen Kopplers 31 an. Bei einer Betätigung des hydraulischen Kopplers 31 mittels des Aktors 30 erfolgt eine Verstellung des Ventilbolzens 24 entgegen der Kraft der Wellfeder 21, die den Dichtkegel 22 in einer Richtung 40 mit einer Schließkraft beaufschlagt. Dadurch wird der zwischen dem Dichtkegel 22 und dem Ventilsitzkörper 23 gebildete Dichtsitz geöffnet und zugleich eine Öffnung 41 des Umgehungskanals 19 verschlossen, so dass der Druck des Brennstoffs im Ventilraum 17 abnimmt. Nach der Betätigung des Ventilbolzens 24 mittels des hydraulischen Kopplers 31 erfolgt auf Grund der Kraft der Wellfeder 21 eine Rückstellung des Ventilbolzens 24 in der Richtung 40 in die in der Fig. 2 gezeigte Ausgangsstellung. Dabei wird die Öffnung 41 des Umgehungskanals 19 wieder freigegeben, so dass Brennstoff in den Ventilraum 17 einfließen kann. Dabei ermöglichen nutförmige Aussparungen 42, 43, die an Stirnseiten 44, 45 der Wellfeder 21 vorgesehen sind, eine Strömung des Brennstoffs aus einem Innenraum 46 der Wellfeder 21, der zwischen der Wellfeder 21 und dem Ventilbolzen 20 vorgesehen ist. Die Strömung des Brennstoffs durch die nutförmige Aussparung 43 ist dabei durch eine Einkerbung 47 des Ventilbolzens 20 im Bereich der Stirnseite 45 der Wellfeder 21 verbessert.

Die Wellfeder 21 weist bauchförmige Abschnitte 50, 51, 52 auf, an denen die Wellfeder 21 radial nach außen gewölbt ist. Die bauchförmigen Abschnitte 50, 51, 52 ermöglichen ein Einfedern der Wellfeder 21, wobei die Federrate durch die Ausgestaltung und die Anzahl der bauchförmigen Abschnitte 50, 51, 52 innerhalb gewisser Grenzen vorgebbar ist. Die Wellfeder 21 hat in der in der Fig. 2 gezeigten Ausgangsstellung eine Einbauhöhe H1, die kleiner als eine Ausgangshöhe H0 (Fig. 3) ist, so dass eine Vorspannung der Wellfeder 21 erreicht ist, mittels der die Wellfeder 21 den Ventilbolzen 24 in der Richtung 40 mit einer Schließkraft beaufschlagt. Durch die weitgehend symmetrische Ausgestaltung der Wellfeder 21 ist diese Schließkraft in Richtung einer Achse 53 des Ventils 18 gerichtet, wobei die Dichtkante 37 radialsymmetrisch zu der Achse 53 ausgestaltet ist. Somit wird die Dichtkante 37 durch den Dichtkegel 22 nur in Richtung der Achse 53 und nicht mit einer zusätzlichen Querkraft belastet. Eine Spaltbreite 54 ist möglichst klein gewählt, um eine möglichst symmetrische Lage der Wellfeder 21 bezüglich der Achse 53 zu erreichen. Dadurch ist eine gleichmäßige Belastung der Dichtkante 37 über die Lebensdauer des Brennstoffeinspritzventils 1 gewährleistet.

Fig. 3 zeigt den in Fig. 2 mit III bezeichneten Ausschnitt einer Wellfeder 21 gemäß einem zweiten Ausführungsbeispiel der Erfindung. Die Wellfeder 21 ist dabei in einer ausgebauten Lage dargestellt, in der die Wellfeder 21 entlastet ist. Die Wellfeder 21 hat eine Ausgangshöhe H0, die als Abstand zwischen den Stirnseiten 44, 45 definiert ist. Die Wellfeder 21 ist aus einem dünnen Blech gebildet, das eine Wandstärke 55 aufweist. Die Wandstärke 55 kann beispielsweise 0,1 mm, 0,15 mm oder 0,2 mm betragen. Die Wellfeder 21 weist gerade Abschnitte 56, 57, 58, 59 auf, die senkrecht zur axialen Richtung 40 orientiert sind, so dass sich der Durchmesser der Wellfeder 21 entlang jedes der geraden Abschnitte 56, 57, 58, 59 ändert. Die geraden Abschnitte 56, 57, 58, 59 können auch teilweise in der Richtung 40 orientiert sein. Durch die Wahl einer Länge 60 des geraden Abschnitts 56 kann die Federrate der Wellfeder 21 verringert werden. Dies gilt entsprechend für die geraden Abschnitte 57, 58, 59, wobei alle geraden Abschnitte 56, 57, 58, 59 vorzugsweise die gleiche Länge 60 haben. Zwischen den geraden Abschnitten 56, 57 ist ein bauchförmiger Abschnitt 50 vorgesehen, der einen Krümmungsradius 61 aufweist. Ferner ist zwischen den geraden Abschnitten 58, 59 ein weiterer bauchförmiger Abschnitt 51 vorgesehen, der vorzugsweise den gleichen Krümmungsradius aufweist wie der bauchförmige Abschnitt 50. Zwischen den geraden Abschnitten 57, 58 ist ein nach innen gekrümmter Abschnitt 62 vorgesehen, der einen Krümmungsradius 63 hat. Durch die Wahl des Krümmungsradius 61 und des Krümmungsradius 63 kann die Federrate der Wellfeder 21 vorgegeben werden. Eine weitere Möglichkeit, die Federrate der Wellfeder 21 vorzugeben, besteht in der Wahl eines Neigungswinkels 64, um den der gerade Abschnitt 59 gegenüber der Richtung 40 geneigt ist. Durch den in der Fig. 3 gewählten Neigungswinkel 64 von etwa 90° wird dabei eine eher weiche Ausgestaltung der Wellfeder 21 erzielt. Ein Bogenabschnitt 65, über den sich der bauchförmige Abschnitt 51 erstreckt, ist vorzugsweise so gewählt, dass sich der gerade Abschnitt 58 mit dem gleichen Winkel in der Richtung 40 nach oben erstreckt, wie der gerade Abschnitt 59. Vorteilhaft ist dabei eine möglichst gleichmäßige Ausgestaltung der Wellfeder 21, so dass auch bei Wellfedern 21 mit mehr als zwei bauchförmigen Abschnitten 50, 51 der zwischen benachbarten bauchförmigen Abschnitten 50, 51 bestehende Abstand 66 jeweils gleich groß ist. Durch die konkrete Ausgestaltung der Wellfeder 21 kann die Federrate der Wellfeder 21 daher innerhalb eines großen Bereichs vorgegeben werden, wobei Randbedingungen wie der zur Verfügung stehende Ventilraum 17 berücksichtigt werden können. Die Vorspannkraft der Wellfeder 21 wird durch die Differenz zwischen der Ausgangslänge H0 und der Einbaulänge H1 vorgegeben. Dabei kann die Wellfeder 21 zusätzlich gesetzt werden, um eine Abnahme der Vorspannkraft über die Lebensdauer des Brennstoffeinspritzventils 1 zumindest zu verringern. Das Setzen der Wellfeder 21 kann beispielsweise durch Beaufschlagen der Wellfeder 21 mit dem 1,3- bis 1,5-fachen der Vorspannkraft erfolgen. Ein Durchmesser 67 der Wellfeder 21 ist vorzugsweise nur etwas größer als ein Durchmesser 68 (Fig. 2) des Bolzenabschnitts 20 des Ventilbolzens 24 gewählt, um die Spaltbreite 54 zwischen der Wellfeder 21 und dem Bolzenabschnitt 20 des Ventilbolzens 24 zu minimieren.

Fig. 4 zeigt einen Schnitt durch die Wellfeder 21 entlang der in Fig. 2 mit IV bezeichneten Schnittlinie. Die Wellfeder 21 weist nutförmige Aussparungen 42, 42A, 42B, 42C auf, die gleichmäßig über einen Umfang der Wellfeder 21 verteilt sind. Eine Länge 69 und eine Höhe 70 (Fig. 2) der nutförmigen Aussparung 42 und entsprechend auch der Aussparungen 42A, 42B, 42C sind so gewählt, dass der für die Funktionsfähigkeit des Ventils 18 erforderliche Durchfluss von Brennstoff aus dem Innenraum 46 in den übrigen Teil des Ventilraums 17 ermöglicht ist.

Fig. 5 zeigt eine Wellfeder 21 in einer Seitenansicht, die der in Fig. 2 dargestellten Ansicht entspricht, entsprechend einem dritten Ausführungsbeispiel der Erfindung. Die Wellfeder 21 weist in diesem Ausführungsbeispiel vier bauchförmige Abschnitte 49, 50, 51, 52 auf. Im Bereich der Stirnseite 44 weist die Wellfeder 21 einen ringförmigen Abschnitt 75 auf und im Bereich der Stirnseite 45 weist die Wellfeder 21 einen ringförmigen Abschnitt 76 auf. Zwischen den ringförmigen Abschnitten 75, 76 sind gleichmäßig über den Umfang der Wellfeder 21 verteilte schlitzförmige Aussparungen 77, 78, 79 ausgebildet, die im eingebauten Zustand der Wellfeder in Richtung der Achse 53 verlaufen. Die schlitzförmigen Aussparungen weisen jeweils die Höhe 80 und eine Breite auf, die der Breite 81 der schlitzförmigen Aussparung 78 entspricht.

Es ist anzumerken, dass bei dem in der Fig. 5 dargestellten dritten Ausführungsbeispiel insgesamt sechs schlitzförmige Aussparungen 77, 78, 79 vorgesehen sind, von denen nur die schlitzförmigen Aussparungen 77, 78, 79 bezeichnet sind. Die weiteren schlitzförmigen Aussparungen liegen hinter den schlitzförmigen Aussparungen 77, 78, 79, so dass sich eine symmetrische Anordnung der schlitzförmigen Aussparungen 77, 78, 79 bezüglich der Achse 53 ergibt. Durch die gleichmäßige Ausgestaltung der Wellfeder 21 wird eine Schließkraft der Wellfeder 21 erreicht, die in Richtung der Achse 53 gerichtet ist.

Durch die schlitzförmigen Aussparungen 77, 78, 79 kann zum einen die Federrate der Wellfeder 21 verringert werden. Zum anderen ermöglichen die schlitzförmigen Aussparungen 77, 78, 79 einen Brennstofffluss aus dem Innenraum 46 in den übrigen Ventilraum 17 (Fig. 2), so dass die in den Fig. 2, 3 und 4 gezeigten nutförmigen Aussparungen 42, 42A, 42B, 42C und 43 entfallen können.

Es ist anzumerken, dass auch weitere Ausgestaltungen der Wellfeder 21 denkbar sind, die einen Brennstofffluss aus dem Innenraum 46 in den übrigen Ventilraum 17 des Ventils 18 ermöglichen. Beispielsweise können die Stirnseiten 44, 45 auch wellenförmig oder sägezahnförmig ausgestaltet sein.

Zur Herstellung einer Wellfeder 21 kann ein nahtlos gezogenes Rohrsegment aus einem Stahlblech oder dergleichen, das die erforderliche Ausgangshöhe H0 und eine Wandstärke 55 aufweist, in ein radialsymmetrisches Werkzeug mit wellenförmiger Kontur eingebracht werden. Durch Ausbilden eines Innendrucks mittels eines geeigneten Mediums im Innenraum 46 kann eine Umformung der Wellfeder 21 erzielt werden, bei der die von dem Werkzeug vorgegebene Kontur angenommen wird. Die Aussparungen 42, 43, 77, 78, 79 können nach der Umformung mittels Laserbearbeitung eingebracht werden. Die Stirnflächen 44, 45 der Wellfeder 21 können, falls dies auf Grund der Ebenheitsanforderungen erforderlich ist, nachgeschliffen werden.

Die Erfindung ist nicht auf die beschriebenen Ausführungsbeispiele beschränkt und wird durch die beigefügten Ansprüche definiert.

## Patentansprüche

1. Brennstoffeinspritzventil (1), insbesondere Injektor für Brennstoffeinspritzanlagen von luftverdichtenden, selbstzündenden Brennkraftmaschinen, mit einem Aktor (30), einem Ventil (18), das einen Ventilraum (17) und einen Ventilbolzen (24) aufweist, einem Steuerraum (9), der über eine Zulaufdrossel (15) mit einem Hochdruckbereich (14) verbunden ist, einer Ablaufdrossel (16), die den Steuerraum (9) mit dem Ventilraum (17) verbindet, einem Umgehungskanal (19), der den Ventilraum (17) mit dem Hochdruckbereich (14) verbindet, wobei der Ventilraum (17) eine Abflussöffnung (35) aufweist, über die der Ventilraum (17) mit einem Niederdruckbereich (36) verbunden ist, wobei der Ventilbolzen (24) zum Steuern eines Durchflusses von dem Hochdruckbereich (14) zu dem Ventilraum (17) durch den Umgehungskanal (19) und zum Steuern eines Durchflusses von dem Ventilraum (17) zu dem Niederdruckbereich (36) durch die Abflussöffnung (35) des Ventilraums (17) mittels des Aktors (30) betätigbar ist, **dadurch gekennzeichnet, dass** das Ventil (18) eine Wellfeder (21) aufweist, dass die Wellfeder (21) einen Bolzenabschnitt (20) des Ventilbolzens (24) umfänglich zumindest teilweise umschließt und dass die Wellfeder (21) den Ventilbolzen (24) in Richtung einer Ausgangsstellung beaufschlagt, in der die Verbindung zwischen dem Ventilraum (17) und dem Niederdruckbereich (36) über die Abflussöffnung (35) geschlossen und die Verbindung zwischen dem Hochdruckbereich (14) und dem Ventilraum (17) über den Umgehungskanal (19) geöffnet ist.

2. Brennstoffeinspritzventil nach Anspruch 1, **dadurch gekennzeichnet, dass** das Ventil (18) einen Ventilsitzkörper (23) aufweist, der zum Schließen der Verbindung zwischen dem Ventilraum (17) und dem Niederdruckbereich (36) über die Abflussöffnung (35) mit einem Dichtkegel (22) des Ventilbolzens (24) zu einem Dichtsitz zusammenwirkt.

3. Brennstoffeinspritzventil nach Anspruch 2, **dadurch gekennzeichnet, dass** der Dichtsitz zwischen dem Dichtkegel (22) des Ventilbolzens (24) und dem Ventilsitzkörper (23) im Ausgangszustand an einer Dichtkante (37) des Ventilsitzkörpers (23) gebildet ist und dass die Wellfeder (21) den Dichtkegel (22) des Ventilbolzens (24) zumindest näherungsweise gleichmäßig gegen die Dichtkante (37) beaufschlagt.

4. Brennstoffeinspritzventil nach einem der Ansprüche 1 bis 3, **dadurch gekennzeichnet, dass** die Wellfeder (21) zumindest eine in einer axialen Richtung verlaufende Aussparung (77, 78, 79) aufweist.

5. Brennstoffeinspritzventil nach Anspruch 4, **dadurch gekennzeichnet, dass** die Aussparung (77, 78, 79) als schlitzförmige Aussparung (77, 78, 79) ausgebildet ist.

6. Brennstoffeinspritzventil nach einem der Ansprüche 1 bis 3, **dadurch gekennzeichnet, dass** die Wellfeder (21) mehrere Aussparungen (77, 78, 79) aufweist, die jeweils in einer axialen Richtung verlaufen und dass die Aussparungen (77, 78, 79) gleichmäßig über einen Umfang der Wellfeder (21) verteilt sind.

7. Brennstoffeinspritzventil nach einem der Ansprüche 1 bis 3, **dadurch gekennzeichnet, dass** die Wellfeder (21) an einer Stirnseite (44, 45) zumindest eine nutförmige Aussparung (42, 43) aufweist.

8. Brennstoffeinspritzventil nach einem der Ansprüche 1 bis 7, **dadurch gekennzeichnet, dass** die Wellfeder (21) mehrere bauchförmige Abschnitte (49, 50, 51, 52) aufweist, an denen die Wellfeder (21) radial nach außen gewölbt ist.

9. Brennstoffeinspritzventil nach Anspruch 8, **dadurch gekennzeichnet, dass** die Wellfeder (21) zumindest einen im entlasteten Zustand der Wellfeder (21) zumindest im Wesentlichen geraden Abschnitt (56, 57, 58, 59) aufweist, der so ausgestaltet ist, dass sich ein Durchmesser der Wellfeder (21) entlang des geraden Abschnitts (56, 57, 58, 59) ändert.

10. Brennstoffeinspritzventil nach Anspruch 9, **dadurch gekennzeichnet, dass** die Wellfeder (21) aus einem hülsenförmigen Metallblech gebildet ist.

## Claims

1. Fuel injection valve (1), in particular injector for fuel injection systems of air-compressing, auto-ignition internal combustion engines, having an actuator (30), having a valve (18) which has a valve chamber (17) and a valve bolt (24), having a control chamber (9) which is connected via an inflow throttle (15) to a high-pressure region (14), having an outflow throttle (16) which connects the control chamber (9) to the valve chamber (17), and having a bypass duct (19) which connects the valve chamber (17) to the high-pressure region (14), with the valve chamber (17) having an outflow opening (35) via which the valve chamber (17) is connected to a low-pressure region (36), with it being possible for the valve bolt (24) to be actuated by means of the actuator (30) to control a throughflow from the high-pressure region (14) to the valve chamber (17) through the bypass duct (19) and to control a throughflow from the valve chamber (17) to the low-pressure region (36) through the outflow opening (35) of the valve chamber (17), **characterized in that** the valve (18) has a corrugated spring (21), **in that** the corrugated spring (21) circumferentially at least partially surrounds a bolt portion (20) of the valve bolt (24), and **in that** the corrugated spring (21) loads the valve bolt (24) in the direction of an initial position in which the connection between the valve chamber (17) and the low-pressure region (36) via the outflow opening (35) is closed and the connection between the high-pressure region (14) and the valve chamber (17) via the bypass duct (19) is open.

2. Fuel injection valve according to Claim 1, **characterized in that** the valve (18) has a valve seat body (23) which, to close the connection between the valve chamber (17) and the low-pressure region (36) via the outflow opening (35), interacts with a sealing cone (22) of the valve bolt (24) to form a sealing seat.

3. Fuel injection valve according to Claim 2, **characterized in that** the sealing seat between the sealing cone (22) of the valve bolt (24) and the valve seat body (23) is formed, in the initial state, at a sealing edge (37) of the valve seat body (23), and **in that** the corrugated spring (21) loads the sealing cone (22) of the valve bolt (24) at least approximately uniformly against the sealing edge (37).

4. Fuel injection valve according to one of Claims 1 to 3, **characterized in that** the corrugated spring (21) has at least one cutout (77, 78, 79) running in an axial direction.

5. Fuel injection valve according to Claim 4, **characterized in that** the cutout (77, 78, 79) is formed as a slot-shaped cutout (77, 78, 79).

6. Fuel injection valve according to one of Claims 1 to 3, **characterized in that** the corrugated spring (21) has a plurality of cutouts (77, 78, 79) which run in each case in an axial direction, and **in that** the cutouts (77, 78, 79) are distributed uniformly over a circumference of the corrugated spring (21).

7. Fuel injection valve according to one of Claims 1 to 3, **characterized in that** the corrugated spring (21) has at least one groove-shaped cutout (42, 43) on an end side (44, 45).

8. Fuel injection valve according to one of Claims 1 to 7, **characterized in that** the corrugated spring (21) has a plurality of bulged portions (49, 50, 51, 52) at which the corrugated spring (21) is arched in the radially outward direction.

9. Fuel injection valve according to Claim 8, **characterized in that** the corrugated spring (21) has at least one portion (56, 57, 58, 59) which is at least substantially straight in the unloaded state of the corrugated spring (21), which portion (56, 57, 58, 59) is designed such that a diameter of the corrugated spring (21) varies along the straight portion (56, 57, 58, 59).

10. Fuel injection valve according to Claim 9, **characterized in that** the corrugated spring (21) is formed from a sleeve-shaped metal sheet.

## Revendications

1. Soupape d'injection de carburant (10), notamment injecteur pour installations d'injection de carburant de moteurs à combustion interne à auto-allumage et à compression d'air, comprenant un actionneur (30), une soupape (18) qui présente un espace de soupape (17) et un boulon de soupape (24), un espace de commande (9) qui est connecté par le biais d'un étranglement d'amenée (15) à une région haute pression (14), un étranglement de sortie (16) qui relie l'espace de commande (9) à l'espace de soupape (17), un canal de contournement (19) qui relie l'espace de soupape (17) à la région haute pression (14), l'espace de soupape (17) présentant une ouverture d'évacuation (35), par le biais de laquelle l'espace de soupape (17) est connecté à une région basse pression (36), le boulon de soupape (24) pouvant être actionné pour commander un écoulement depuis la région haute pression (14) jusqu'à l'espace de soupape (17) par le canal de contournement (19) et pour commander un écoulement depuis l'espace de soupape (17) jusqu'à la région basse pression (36) par l'ouverture d'évacuation (35) de l'espace de soupape (17) au moyen de l'actionneur (30), **caractérisée en ce que** la soupape (18) présente un ressort ondulé (21), **en ce que** le ressort ondulé (21) entoure au moins en partie une portion de boulon (20) du boulon de soupape (24) sur sa circonférence et **en ce que** le ressort ondulé (21) sollicite le boulon de soupape (24) dans la direction d'une position de départ dans laquelle la connexion entre l'espace de soupape (17) et la région basse pression (36) par le biais de l'ouverture d'évacuation (35) est fermée, et la connexion entre la région haute pression (14) et l'espace de soupape (17) par le biais du canal de contournement (19) est ouverte.

2. Soupape d'injection de carburant selon la revendication 1, **caractérisée en ce que** la soupape (18) présente un corps de siège de soupape (23), qui coopère avec un cône d'étanchéité (22) du boulon de soupape (24) pour former un ajustement d'étanchéité pour fermer la connexion entre l'espace de soupape (17) et la région basse pression (36) par le biais de l'ouverture d'évacuation (35).

3. Soupape d'injection de carburant selon la revendication 2, **caractérisée en ce que** l'ajustement d'étanchéité entre le cône d'étanchéité (22) du boulon de soupape (24) et le corps de siège de soupape (23) dans l'état de départ est formé au niveau d'une arête d'étanchéité (37) du corps de siège de soupape (23), et **en ce que** le ressort ondulé (21) sollicite le cône d'étanchéité (22) du boulon de soupape (24) au moins approximativement uniformément contre l'arête d'étanchéité (37).

4. Soupape d'injection de carburant selon l'une quelconque des revendications 1 à 3, **caractérisée en ce que** le ressort ondulé (21) présente au moins un évidement (77, 78, 79) s'étendant dans une direction axiale.

5. Soupape d'injection de carburant selon la revendication 4, **caractérisée en ce que** l'évidement (77, 78, 79) est réalisé sous forme d'évidement en forme de fente (77, 78, 79).

6. Soupape d'injection de carburant selon l'une quelconque des revendications 1 à 3, **caractérisée en ce que** le ressort ondulé (21) présente plusieurs évidements (77, 78, 79) qui s'étendent à chaque fois dans une direction axiale et **en ce que** les évidements (77, 78, 79) sont répartis uniformément sur une périphérie du ressort ondulé (21).

7. Soupape d'injection de carburant selon l'une quelconque des revendications 1 à 3, **caractérisée en ce que** le ressort ondulé (21) présente au niveau d'un côté frontal (44, 45) au moins un évidement en forme de rainure (42, 43).

8. Soupape d'injection de carburant selon l'une quelconque des revendications 1 à 7, **caractérisée en ce que** le ressort ondulé (21) présente plusieurs portions bombées (49, 50, 51, 52) au niveau desquelles le ressort ondulé (21) est bombé radialement vers l'extérieur.

9. Soupape d'injection de carburant selon la revendication 8, **caractérisée en ce que** le ressort ondulé (21) présente au moins une portion (56, 57 58, 59) au moins essentiellement droite dans un état détendu du ressort ondulé (21), laquelle est configurée de telle sorte qu'un diamètre du ressort ondulé (21) varie le long de la portion droite (56, 57, 58, 59).

10. Soupape d'injection de carburant selon la revendication 9, **caractérisée en ce que** le ressort ondulé (21) est formé à partir d'une tôle métallique en forme de douille.
